# EUROPÄISCHE PATENTSCHRIFT

(11) **EP 2 329 149 B1**
(45) Veröffentlichungstag und Bekanntmachung des Hinweises auf die Patenterteilung: **07.05.2014**
(21) Anmeldenummer: 09783559.9
(22) Anmeldetag: 29.09.2009
(51) Int. Cl.: F04D 17/06, F04D 25/06, F04D 25/08, F04D 29/02

(54) **DIAGONALLÜFTER**
DIAGONAL FAN
VENTILATEUR DIAGONAL

(30) Priorität: 07.11.2008 DE 102008056459
(43) Veröffentlichungstag der Anmeldung: 08.06.2011
(73) Patentinhaber: EBM-Papst Mulfingen GmbH&CO. KG, 74673 Mulfingen (DE)
(72) Erfinder: RÜCKERT, Christian, 97922 Lauda-Königshofen (DE); SCHÖNE, Jürgen, 97980 Bad Mergentheim (DE); GÜNTHER, Jörg, 74677 Dörzbach (DE); HAAF, Oliver, 74182 Obersulm (DE); HOFMANN, Erich, 74673 Mulfingen-Ailringen (DE)
(74) Vertreter: Patentanwälte Dr. Solf & Zapf
(86) Internationale Anmeldenummer: PCT/EP2009/062627
(87) Internationale Veröffentlichungsnummer: WO 2010/052074

(56) Entgegenhaltungen:
- WO-A-2006/042635
- WO-A1-00/57536
- DE-U1- 9 100 671
- DE-U1- 20 316 909

## Beschreibung

Die vorliegende Erfindung betrifft einen Diagonallüfter, bestehend aus einem Diagonallüfterrad, das auf einem Rotor eines Außenläufermotors befestigt ist, und das zwischen einer Frontplatte mit einer insbesondere mittigen Einströmöffnung und einer Motorhalterung angeordnet ist, wobei die Motorhalterung durch mehrere umfangsgemäß angeordnete Abstandhalter mit der Frontplatte verbunden ist.

Kompaktlüfter, die eine derartige Ausgestaltung aufweisen, sind beispielsweise aus der DE 90 17 873 U1 bekannt.

Der aus DE 203 16 909 U1 bekannte Diagonallüfter weist ein Lüftergehäuse in Form eines kegelstumpfförmigen Rohres auf, an dessen beiden Enden Befestigungsflansche vorgesehen sind, von denen der eine, erste auch als "Frontplatte" angesehen werden kann. Zur Halterung des Motors dient ein zusätzlicher Befestigungsflansch, der über dünne Haltestege mit dem anderen, zweiten Befestigungsflansch des Laftergehäuses verbunden wird, wobei die Haltestege in radialer Richtung spiralartig gekrümmt verlaufen. Demnach ist der Motor über seinen Befestigungsflansch, die Haltestege, den zweiten Gehäuseflansch und das Gehäuserohr mit dem ersten Gehäuseflansch (der "Frontplatte") verbunden.

Die WO 0057536 A1 offenbart einen Axiallüfter mit einem Ringrand und einer Motorhalterung, die über Flache und gebogene Stege mit einander verbunden sind.

Ausgehend von einem Kompaktlüfter der eingangs beschriebenen Art liegt der vorliegenden Erfindung die Aufgabe zu Grunde, eine montagetechnisch einfache und kompakte Konstruktion für Diagonallüfter zu verwirklichen, die weiterhin zusätzlich verbesserte Strömungseigenschaften gewährleistet.

Erfindungsgemäß wird dies durch die Merkmale des Kennzeichens des Anspruchs 1 erreicht.

Somit wird erfindungsgemäß eine herstellungstechnisch einfache Konstruktion geschaffen, da das aus der Frontplatte und der Motorhalterung gebildete Gehäuse nur aus zwei Einzelteilen besteht. Zudem können alle wesentlichen Funktionen in das Gehäuse integriert werden. Hierbei gewährleistet die Ausgestaltung der Abstandhalter, dass geringe Strömungsverwirbelungen bei dem Austritt des Strömungsmediums auftreten, so dass keine störenden Geräusche entstehen können.

Vorteilhafte Ausführungen der Erfindung sind in den Unteransprüchen und der nachfolgenden Beschreibung enthalten. Anhand von in den beiliegenden Zeichnungen dargestellten Ausführungsbeispielen wird die Erfindung näher erläutert. Es zeigen:
- Fig. 1: eine perspektivische Ansicht auf die Vorderseite eines erfindungsgemäßen Diagonallüfters in einer ersten Ausführungsform,
- Fig. 2: eine perspektivische Ansicht auf die Rückseite des erfindungsgemäßen Diagonallüfters gemäß Fig. 1.
- Fig. 3: eine Explosionsdarstellung des erfindungsgemäßen Diagonallüfters entsprechend der Ansicht gemäß Fig. 1,
- Fig. 4: eine Explosionsdarstellung eines erfindungsgemäßen Diagonallüfters in der Ansicht gemäß Fig. 2,
- Fig. 5: eine Ansicht entsprechend Fig. 1 einer zweiten, alternativen Ausführungsform des erfindungsgemäßen Diagonallüfters,
- Fig. 6: die Ausführung gemäß Fig. 5 in einer Ansicht analog zu Fig. 2,
- Fig. 7: eine perspektivische Explosionsdarstellung analog zu Fig. 4 des Diagonallüfters gemäß Fig. 5 und 6, jedoch ohne Motor und Lüfterrad, und
- Fig. 8: eine gesonderte Perspektivansicht der Motorhalterung gemäß Fig. 7 auf deren Innenseite (etwa entsprechend Fig. 3).

In den verschiedenen Figuren der Zeichnung sind gleiche Teile stets mit denselben Bezugsziffern gekennzeichnet.

Wie zunächst in den Figuren 1 und 2 dargestellt ist, besteht ein erfindungsgemäßer Diagonallüfter aus einem Diagonallüfterrad 1, das auf einem Rotor 2 eines Außenläufermotors 3 befestigt ist. Der Außenläufermotor 3 ist zwischen einer Motorhalterung 4 und einer Frontplatte 5 angeordnet. Die Frontplatte 5 besitzt eine mittige Einströmöffnung 6, durch deren Öffnungsmittelpunkt die Drehachse des Außenläufermotors 3 verläuft. Am Umfang der Einströmöffnung 6 ist ein in Richtung auf den Außenläufermotor 3 weisender Randsteg 7 angeformt, wobei der Übergang einer Frontfläche 8 der Frontplatte 5 zum Randsteg 7 verrundet ist, so dass sich ein strömungsgünstiger Wandungsverlauf ausbildet, indem eine Art Einströmdüse gebildet wird. Das Diagonallüfterrad 1 besteht aus einer Nabe 9 (s. Fig. 4), an der umfangsgemäß Lüfterflügel 11 angeordnet sind. Die Lüfterflügel 11 sind in üblicher Weise geformt, wobei sich durch die in Fig. 1 bis 4 dargestellte Schaufelform eine Luftströmung in Pfeilrichtung X über die Einströmöffnung 6 durch das Diagonallüfterrad 1 in diagonaler Richtung, d. h. in einer axial-radialer Strömungsrichtung, hindurch nach außen bei einer Drehrichtung in Pfeilrichtung Y ergibt.

Die Lüfterflügel 11 werden von einem Luftführungsmantel 12 umgeben, der vorzugsweise mit den Lüfterflügeln 11 an ihren Enden verbunden ist, so dass er sich mit den Lüfterflügeln 11 mitdreht. Hierzu wird insbesondere auf die Figuren 3 und 4 verwiesen. Die Nabe 9 und der Luftführungsmantel 12 haben die Form eines Kegelstumpfes, wobei die entsprechenden Radien von der Einströmseite (Ansaugseite) zu der Ausblasseite zunehmen. Hierdurch wird erreicht, dass die Strömung zu ihrer axialen Strömungskomponente eine radiale Strömungskomponente erhält, wodurch eine Druckerhöhung bewirkt wird. Das Diagonallüfterrad 1 besitzt einströmseitig an dem Luftführungsmantel 12 einen Ringkragen 13, der die Einströmöffnung des Diagonallüfterrades 1 umfasst. Der Außendurchmesser des Ringkragens 13 ist derart bemessen, dass er in montiertem Zustand in die von dem Randsteg 7 umschlossene Einströmöffnung berührungsfrei mit geringem Spiel hineinragt. In seiner Stirnfläche 14 weist der Ringkragen 13 Taschen 15 auf (Fig. 3), in denen Auswuchtgewichte befestigt werden können. Der Außenläufermotor 3 besitzt an seinem Stator 16 einen Statorflansch 17, der zur Befestigung der Motorhalterung 4 dient. Hierzu besitzt die Motorhalterung 4 eine kreisförmige Halteplatte 18, deren Außendurchmesser dem Außendurchmesser der kreisförmigen Nabe 9 angepasst ist. Der Statorflansch 17 wird mittels Schrauben mit der Halteplatte 18 durch Schraublöcher 19 in dieser verschraubt.

Die Verbindung zwischen der Motorhalterung 4 und der Frontplatte 5 erfolgt über Abstandhalter 21. Im vorliegenden Fall sind vier Abstandhalter 21 am Umfang der Halteplatte 18 an deren Umfangsrand 22 angeformt.

Die Abstandhalter 21 bestehen aus flachen Stegen 23 mit einem Querschnittsprofil, dessen Höhe bzw. Breite größer als dessen Dicke ist. Die Stege 23 bestehen aus einem ersten Stegschenkel 24, der sich etwa radial nach außen von der Umfangswand 22 erstreckt und über eine ca. 90°-Biegung in einen zweiten, etwa in axialer Richtung, d.h. parallel zur Motorachse verlaufenden Stegschenkel 26 übergeht. Die, derart geformten Stege 23 umfassen das Diagonallüfterrad 1. Hierbei sind die Stege 23 mit dem flachen Profil ihrer Stegschenkeln 24, 26 derart schräg ausgerichtet, dass sie in Ausblasrichtung des aus dem Diagonallüfterrad 1 austretenden Luftstroms verlaufen. Hierdurch werden Strömungswirbel reduziert, die zu Strömungsgeräuschen führen würden. Die Stege 23 besitzen an ihren freien Enden ein plattenförmiges Verbindungselement 27, mit dem sie an der Frontplatte 5 an deren Rückseite befestigt werden, und zwar vorzugsweise durch eine lösbare Verbindung z. B. mittels Schrauben. Hierzu weist die Frontplatte 5 Lagervorsprünge 28 auf.

Im jeweiligen Verbindungsbereich der Verbindungselemente 27 der Abstandhalter 21 mit den Lagervorsprüngen 28 können Hohlkammern 20 gebildet sein. Diese Hohlkammern 20 können zur Aufnahme von elektronischen Bauteilen, z. B. auch Kondensatoren, als Bestandteile einer Motorelektronik dienen. Im ersten Ausführungsbeispiel gemäß Fig. 1 bis 4 sind hauptsächlich die Lagervorsprünge 28 als Hohlkammern 20 geformt (siehe insbesondere Fig. 4). Die plattenförmigen Verbindungselemente 27 dienen dabei zweckmäßigerweise gleichzeitig als Deckel für die hohlkammerartigen Lagervorsprünge 28.

Wie in den dargestellten Ausführungsbeispielen gezeigt, besteht jeder Abstandhalter 21 bevorzugt aus zwei Stegen 23, die parallel zueinander verlaufen und an ihren freien Enden über das Verbindungselement 27 miteinander verbunden sind. Im Bereich zwischen den Anbindungen der Stege 23 an der Halteplatte 18 und dem Verbindungselement 27 können die Stege 23 durch mindestens einen Brückensteg 29 zur Aussteifung miteinander verbunden sein.

Gemäß Fig. 1 bis 4 weisen die Verbindungselemente 27 an ihren kürzeren Querseitenrändern angeformte Führungsansätze 31 auf, die in Führungstaschen 32 der Lagervorsprünge 28 hineinpassen und beim Befestigen der Stege 23 in diese hineingesteckt werden. Wie aus Fig. 4 zu erkennen ist, besitzt die Nabe 9 an ihrer der Motorhalterung 4 zugekehrten Stirnseite in einer Wandung des Nabenkörpers Taschen 33, in die Auswuchtgewichte eingesteckt werden können. Auf ihrer Rückseite ist die Frontplatte 5 mit einer Rippenstruktur 25 versehen, wodurch einerseits eine Materialersparnis und andererseits eine Versteifung der Frontplatte 5 erreicht wird. Wie in Fig. 3 gezeigt ist, weist auch die Halteplatte 18 an ihrer dem Außenläufermotor 3 zugekehrten Seite eine Rippenstruktur 25a auf, so dass die Halteplatte nicht als dickwandiges, massives Teil ausgebildet ist.

Erfindungsgemäß ist vorgesehen, dass die Frontplatte 5 und die Motorhalterung 4 als Kunststoff und/oder Metallspritzgussteile ausgebildet sind und die Abstandhalter 21 als Kunststoff- oder Metallspritzgussteile einstückig mit der Frontplatte 5 oder der Motorhalterung 4 hergestellt sind. Durch diese erfindungsgemäße Ausgestaltung entsteht ein nur aus zwei Spritzgussteilen bestehendes Lüftergehäuse, wodurch sich eine montagetechnisch einfache und kompakte Konstruktion bedingt.

Bei der alternativen, in den Fig. 5 bis 8 dargestellten Ausführungsform des erfindungsgemäßen Diagnoallüfters sind zunächst gleiche Teile mit den entsprechenden Bezugszeichen wie in Fig. 1 bis 4 bezeichnet. Bei dieser Ausführung ist unterschiedlich, dass die Hohlkammern 20 hauptsächlich im Bereich der Verbindungselemente 27 der Abstandhalter 21 gebildet sind (siehe Fig. 8). Gemäß Fig. 7 können aber auch auf der Seite der Lagervorsprünge 28 der Frontplatte 5 anteilige Kammern 20a gebildet sein. Ferner weisen auch die Abstandhalter 21 bzw. deren Stege 23 gemäß Fig. 6 und 7 Verrippungen 23a zur Material- und Gewichtseinsparung sowie zur Versteifung auf.

Die Erfindung ist nicht auf die dargestellten Ausführungen beschränkt, sondern umfasst auch alle im Sinne der Erfindung gleichwirkenden Mittel. Ferner ist die Erfindung bislang auch noch nicht auf die im Anspruch 1 definierte Merkmalskombination von bestimmten Merkmalen aller insgesamt offenbarten Einzelmerkmalen definiert sein. Dies bedeutet, dass grundsätzlich praktisch jedes Einzelmerkmal des Anspruchs 1 weggelassen bzw. durch mindestens ein an anderer Stelle der Anmeldung offenbartes Einzelmerkmal ersetzt werden kann. Insofern ist der Anspruch 1 lediglich als ein erster Formulierungsversuch für eine Erfindung zu verstehen.

## Patentansprüche

1. Diagonallüfter, bestehend aus einem Diagonallüfterrad (1), das auf einem Rotor (2) eines Außenläufermotors (3) befestigt und zwischen einer Frontplatte (5) mit einer insbesondere mittigen Einströmöffnung (6) und einer Motorhalterung (4) angeordnet ist, wobei die Motorhalterung (4) durch mehrere umfangsgemäß angeordnete Abstandhalter (21) mit der Frontplatte (5) verbunden ist, **dadurch gekennzeichnet, dass** die Frontplatte (5) und die Motorhalterung (4) als Kunststoff- oder Metallspritzgussteile ausgebildet sind und die Abstandhalter (21) als Kunststoff- oder Metallspritzgussteile einstückig mit der Motorhalterung (4) ausgebildet und mit ihren freien Enden an der Frontplatte (5) über eine lösbare Verbindung befestigt sind, wobei die Abstandhalter (21) aus flachen Stegen (23) bestehen, die jeweils aus einem ersten Stegschenkel (24) bestehen, der sich etwa radial nach außen vom Umfangsrand (22) der Motorhalterung (4) erstreckt, und aus einem zweiten, etwa in axialer Richtung verlaufenden Stegschenkel (26), wobei der erste Stegschenkel (24) über eine ca. 90°-Biegung in den zweiten Stegschenkel (26) übergeht, wobei die Stege (23) ein Querschnittsprofil besitzen, dessen Höhe bzw. Breite größer ist als die Dicke, wobei die Stege (23) mit ihrem flachen Querschnittsprofil derart schräg ausgerichtet sind, dass sie in Ausströmrichtung des aus dem Diagonallüfterrades (1) austretenden Strömungsmediums geneigt verlaufen.

2. Diagonallüfter nach Anspruch 1,
**dadurch gekennzeichnet, dass** die Abstandhalter (21) aus jeweils zwei parallel verlaufenden Stegen (23) gebildet sind.

3. Diagonallüfter nach einem der Ansprüche 1 oder 2,
**dadurch gekennzeichnet, dass** die Stege (23) der Abstandhalter (21) an ihren freien Enden ein plattenförmiges Verbindungselement (27) aufweisen und insbesondere über eine Schraubverbindung befestigt sind.

4. Diagonallüfter nach einem der Ansprüche 1 bis 3,
**dadurch gekennzeichnet, dass** die Frontplatte (5) auf ihrer den Abstandhaltern (21) zugewandten Rückseite Lagervorsprünge (28) besitzt, an denen die Stege (23) befestigbar sind.

5. Diagonallüfter nach Anspruch 3 oder 4,
**dadurch gekennzeichnet, dass** im Bereich der Verbindungselemente (27) und/oder der Lagervorsprünge (28) Hohlkammern (20, 20a) zur Aufnahme von insbesondere elektronischen Bauteilen ausgebildet sind.

6. Diagonallüfter nach einem der Ansprüche 2 bis 5,
**dadurch gekennzeichnet, dass** die paarweise ausgebildeten Stege (23) über mindestens einen Brückensteg (29) miteinander verbunden sind.

7. Diagonallüfter nach einem der Ansprüche 1 bis 6,
**dadurch gekennzeichnet, dass** die Frontplatte (5) auf ihrer Rückseite eine Rippenstruktur (25) aufweist.

8. Diagonallüfter nach einem der Ansprüche 1 bis 7,
**dadurch gekennzeichnet, dass** die Motorhalterung (4) aus einer kreisförmiges Halteplatte (18) besteht, an deren Umfangsrand (22) die Abstandhalter (21) angeformt sind.

9. Diagonallüfter nach einem der Ansprüche 1 bis 8,
**dadurch gekennzeichnet, dass** an der Motorhalterung (4) der Außenläufermotor (3) mittels seines Stators (16) Ober Schrauben befestigbar ist.

10. Diagonallüfter nach einem der Ansprüche 1 bis 9,
**dadurch gekennzeichnet, dass** das Diagonallüfterrad (1) aus einer den Rotor (2) des Außenläufermotors (3) umfassenden Nabe (9) besteht, an deren Umfang die Lüfterflügel (11) angeordnet sind und die Lüfterflügel (11) von einem Luftführungsmantel (12) umgeben sind.

11. Diagonallüfter nach Anspruch 10,
**dadurch gekennzeichnet, dass** die Nabe (9) und der Luftführungsmantel (12) in der Form zweier zueinander konzentrischer Kegelstümpfe ausgebildet sind.

12. Diagonallüfter nach Anspruch 10 oder 11,
**dadurch gekennzeichnet, dass** der Luftführungsmantel (12) mit den äußeren Enden der Lüfterflügel (11) einstückig verbunden ist.

## Claims

1. Diagonal fan, comprising a diagonal fan impeller (1) that is fixed on a rotor (2) of an external rotor motor (3) and arranged between a front plate (5), in particular with a central inflow opening (6), and a motor bracket (4), wherein the motor bracket (4) is connected to the front plate (5) by means of a plurality of circumferentially arranged spacers (21), **characterised in that** the front plate (5) and the motor bracket (4) are formed as plastic or metal injection molded parts, and the spacers (21) are integrally formed with the motor bracket (4) as plastic or metal injection molded parts, and are fastened by their free ends on the front plate (5) via a releasable connection, wherein the spacers (21) consist of flat webs (23), which respectively consist of a first web leg (24), which extends approximately radially outward from the peripheral edge (22) of the motor bracket (4), and of a second web leg extending approximately in an axial direction, wherein the first web leg (24) transitions via an approximately 90° bend into the second web leg (26), wherein the webs (23) have a cross-sectional profile whose height or width, respectively, is greater than its thickness and wherein the webs (23) are oriented obliquely with their flat cross-sectional profile in such a manner that they run at an incline in the outflow direction of the flow medium exiting from the diagonal fan impeller (1).

2. Diagonal fan according to claim 1,
**characterised in that** the spacers (21) are each formed from two parallel webs (23).

3. Diagonal fan according to claim 1 or 2,
**characterised in that** the webs (23) of the spacers (21) have a plate-like connecting element (27) at their free ends and are particularly fastened via a screw connection.

4. Diagonal fan according to one of claims 1-3,
**characterised in that** on its side facing the spacers (21), the front plate (5) has bearing projections (28) to which the webs (23) can be fixed.

5. Diagonal fan according to claim 3 or 4,
**characterised in that** hollow chambers (20, 20a) for housing, in particular, electronic components are formed in the area of the connecting elements (27) and/or the bearing projections (28).

6. Diagonal fan according to one of claims 2-5,
**characterised in that** the pairwise-formed webs (23) are connected to one another by at least one bridge web (29).

7. Diagonal fan according to one of claims 1-6,
**characterised in that** on its rear side in particular, the front plate (5) has a rib structure (25).

8. Diagonal fan according to one of claims 1-7
**characterised in that** the motor bracket (4) consists of a circular holding plate (18), on the peripheral edge (22) of which the spacers (21) are molded.

9. Diagonal fan according to one of claims 1-8
**characterized in that** the external rotor motor (3) can be mounted by means of its stator (16) on the motor bracket (4) via screws.

10. Diagonal fan according to one of claims 1 to 9
**characterised in that** the diagonal fan impeller (1) consists of a hub (9) enclosing the rotor (2) of the external rotor motor (3), on the periphery of which hub the fan blades (11) are arranged, and the fan blades (11) are enclosed by an air guidance shell (12).

11. Diagonal fan according to claim 10,
**characterised in that** the hub (9) and the air guidance shell (12) are constructed relative to one another in the form of two concentric truncated cones.

12. Diagonal fan according to claim 10 or 11,
**characterised in that** the air guidance shell (12) is connected in one piece to the ends (11) of the fan blades.

## Revendications

1. Ventilateur diagonal se composant d'une roue de ventilateur diagonal (1) qui est fixée sur un rotor (2) d'un moteur à induit extérieur (3) et est disposée entre une plaque avant (5) avec une ouverture d'afflux (6) en particulier médiane et un support de moteur (4), dans lequel le support de moteur (4) est relié par plusieurs éléments d'écartement (21) disposés sur la périphérie à la plaque avant (5), **caractérisé en ce que** la plaque avant (5) et le support de moteur (4) sont réalisés sous la forme de pièces moulées par injection en plastique ou métal et les éléments d'écartement (21) sont réalisés sous la forme de pièces moulées par injection en plastique ou en métal d'un seul tenant avec le support de moteur (4) et sont fixés avec leurs extrémités libres sur la plaque avant (5) par une liaison amovible, les éléments d'écartement (21) se composant de nervures plates (23) qui se composent respectivement d'une première branche de nervure (24) qui s'étend à peu près radialement vers l'extérieur du bord périphérique (22) du support de moteur (4), et d'une seconde branche de nervure (26) s'étendant à peu près dans le sens axial, la première branche de nervure (24) passant par une flexion d'environ 90° dans la seconde branche de nervure (26), les nervures (23) possédant un profil de section dont la hauteur ou la largeur est supérieure à l'épaisseur, les nervures (23) étant orientées avec leur profil de section plat en oblique de manière à s'étendre inclinées dans le sens de sortie de l'agent d'écoulement sortant de la roue de ventilateur diagonal (1).

2. Ventilateur diagonal selon la revendication 1, **caractérisé en ce que** les éléments d'écartement (21) sont formés par respectivement deux nervures (23) s'étendant parallèlement.

3. Ventilateur diagonal selon l'une quelconque des revendications 1 ou 2, **caractérisé en ce que** les nervures (23) des éléments d'écartement (21) présentent sur leurs extrémités libres un élément de liaison (27) en forme de plaque et sont fixées en particulier par un vissage.

4. Ventilateur diagonal selon l'une quelconque des revendications 1 à 3, **caractérisé en ce que** la plaque avant (5) possède, sur son côté arrière tourné vers les éléments d'écartement (21), des saillies de palier (28), sur lesquelles peuvent être fixées les nervures (23).

5. Ventilateur diagonal selon la revendication 3 ou 4, **caractérisé en ce que** des chambres creuses (20, 20a) pour la réception de composants en particulier électroniques sont réalisées dans la zone des éléments de liaison (27) et/ou des saillies de palier (28).

6. Ventilateur diagonal selon l'une quelconque des revendications 2 à 5, **caractérisé en ce que** les nervures (23) réalisées par paire sont reliées entre elles par au moins une passerelle (29).

7. Ventilateur diagonal selon l'une quelconque des revendications 1 à 6, **caractérisé en ce que** la plaque avant (5) présente sur son côté arrière une structure nervurée (25).

8. Ventilateur diagonal selon l'une quelconque des revendications 1 à 7, **caractérisé en ce que** le support de moteur (4) se compose d'une plaque de retenue circulaire (18), sur le bord périphérique de laquelle (22) sont formés les éléments d'écartement (21).

9. Ventilateur diagonal selon l'une quelconque des revendications 1 à 8, **caractérisé en ce que** le moteur à induit extérieur (3) peut être fixé sur le support de moteur (4) à l'aide de son stator (16) par des vis.

10. Ventilateur diagonal selon l'une quelconque des revendications 1 à 9, **caractérisé en ce que** la roue de ventilateur diagonal (1) se compose d'un moyeu (9) comprenant le rotor (2) du moteur à induit extérieur (3), sur la périphérie duquel les pales de ventilateur (11) sont disposées et les pales de ventilateur (11) sont entourées d'une enveloppe de guidage d'air (12).

11. Ventilateur diagonal selon la revendication 10, **caractérisé en ce que** le moyeu (9) et l'enveloppe de guidage d'air (12) sont réalisés sous la forme de deux cônes tronqués concentriques l'un par rapport à l'autre.

12. Ventilateur diagonal selon la revendication 10 ou 11, **caractérisé en ce que** l'enveloppe de guidage d'air (12) est reliée d'un seul tenant aux extrémités extérieures des pales de ventilateur (11).
